# FASCICULE DE BREVET EUROPEEN

(11) **EP 3 306 416 B1**
(45) Date de publication et mention de la délivrance du brevet: **21.08.2019**
(21) Numéro de dépôt: 16192251.3
(22) Date de dépôt: 04.10.2016
(51) Int. Cl.: G04B 9/00

(54) **MOUVEMENT D'HORLOGERIE MÉCANIQUE À DÉTECTION DE RÉSERVE DE MARCHE**
MECHANISCHES UHRWERK MIT ERFASSUNG DER GANGRESERVE
MECHANICAL CLOCK MOVEMENT WITH POWER-RESERVE DETECTION

(43) Date de publication de la demande: 11.04.2018
(73) Titulaire: ETA SA Manufacture Horlogère Suisse, 2540 Grenchen (CH)
(72) Inventeur: Saglini, Julien, 2504 Biel/Bienne (CH)
(74) Mandataire: Giraud, Eric

(56) Documents cités:
- EP-A1- 1 760 548
- EP-A1- 2 503 405
- EP-B1- 0 568 499
- CH-A2- 710 320
- CH-B1- 698 752

## Description

### DOMAINE TECHNIQUE

La présente invention concerne un mouvement d'horlogerie mécanique muni de moyens de détection de réserve de marche. Le mouvement d'horlogerie comprend au moins un système à barillet en liaison avec une roue de charge d'un différentiel et une roue de décharge du différentiel.

### ARRIERE-PLAN TECHNOLOGIQUE

Un mouvement d'horlogerie mécanique comprend généralement un système à barillet entraînant au moins une roue en sortie de charge et une roue en sortie de décharge reliées respectivement à une roue de charge et à une roue de décharge d'un différentiel. Un ensemble de roues en liaison à une roue intermédiaire du différentiel contrôle un affichage de réserve de marche, mais aucun élément du mouvement n'est prévu pour une opération de blocage du mouvement quand la réserve de marche est à zéro.

Le brevet EP 0 568 499 B1 décrit un dispositif indicateur de réserve de marche pour une montre mécanique. Le dispositif indicateur comprend au moins une roue-étoile avec un organe indicateur, qui est entraînée en rotation lors de la charge ou la décharge du barillet. L'organe indicateur permet d'afficher la réserve de marche de la montre. Cependant rien n'est prévu pour assurer un blocage du mouvement, quand la réserve de marche s'approche de zéro.

Le brevet CH 698 752 B1 décrit une pièce d'horlogerie, qui comprend un mécanisme d'indication de la réserve de marche. Elle comprend deux barillets en regard l'un de l'autre et reliés par un arbre commun, qui contrôle le mécanisme d'affichage de la réserve de marche. Cependant rien n'est prévu pour assurer un blocage du mouvement, quand la réserve de marche s'approche de zéro.

La demande de brevet CH 710 320 A2 décrit une pièce d'horlogerie, qui comprend une source d'énergie mécanique, telle qu'un barillet et un organe de commande en liaison avec un dispositif de commande dans la boîte de montre. Le dispositif de commande comporte une roue de réserve de marche montée pivotante sur le bâti et reliée au barillet par un différentiel pour que la position angulaire de la roue de réserve de marche soit fonction du niveau de charge du barillet. Une came de commande est montée pivotante sur le même axe que la roue de réserve de marche. La came de commande a une lumière s'étendant en arc de cercle dans laquelle est logée une cheville solidaire de la roue de réserve de marche. Un ressort spiral est monté entre la roue de réserve de marche et la came. En liaison avec le dispositif de commande, il est encore prévu un dispositif d'arrêt, qui comprend une bascule d'arrêt, pour bloquer le mouvement quand la réserve de marche est proche de zéro.

### RESUME DE L'INVENTION

L'invention a donc pour but principal de pallier les inconvénients de l'état de la technique en proposant un mouvement d'horlogerie mécanique muni de moyens de détection de réserve de marche et capable de bloquer le fonctionnement du mouvement, quand la réserve de marche est proche de zéro.

A cet effet, la présente invention concerne un mouvement d'horlogerie mécanique muni de moyens de détection de réserve de marche, qui comprend les caractéristiques de la revendication indépendante 1.

Des formes particulières d'exécution du mouvement d'horlogerie mécanique sont définies dans les revendications dépendantes 2 à 11.

Un avantage du mouvement d'horlogerie mécanique réside dans le fait qu'il est possible d'utiliser un mobile de blocage, qui entraîne l'indicateur de réserve de marche pour opérer un blocage du mouvement au moyen d'un élément de blocage, qui peut être un doigt disposé sur l'axe du mobile. Le mobile de blocage est entraîné par une roue intermédiaire du différentiel. De préférence le doigt vient en contact de la roue de décharge du différentiel, lorsque la réserve de marche est à zéro. Même avec l'indication de la réserve de marche à zéro, le barillet du système à barillet est encore suffisamment chargé pour faire fonctionner le mouvement d'horlogerie près de 2 heures de temps.

### BREVE DESCRIPTION DES FIGURES

Les buts, avantages et caractéristiques d'un mouvement d'horlogerie mécanique muni de moyens de détection de réserve de marche apparaîtront mieux dans la description suivante de manière non limitative en regard des dessins sur lesquels :
- les figures 1a et 1b représentent une vue tridimensionnelle de dessus d'une forme d'exécution d'un mouvement d'horlogerie mécanique muni de moyens de détection de réserve de marche selon l'invention,
- les figures 2a et 2b représentent une vue de dessus plus détaillée des figures 1a et 1b du mouvement d'horlogerie mécanique selon l'invention, et
- les figures 3a et 3b représentent une vue tridimensionnelle partielle du différentiel et du mobile de blocage en position de réserve de marche maximum et en position de réserve marche minimum du mouvement d'horlogerie mécanique selon l'invention.

### DESCRIPTION DETAILLEE DE L'INVENTION

Dans la description suivante, tous les composants d'un mouvement d'horlogerie mécanique muni de moyens de détection de réserve de marche, qui sont bien connus d'un homme du métier dans ce domaine technique ne sont relatés que de manière simplifiée.

Les figures 1a et 1b représentent une vue tridimensionnelle de dessus de certains composants du mouvement d'horlogerie mécanique 1 en position de fonctionnement normal en figure 1a et en position de blocage du mouvement en figure 1b. Le mouvement d'horlogerie mécanique 1 comprend au moins un système à barillet non représenté, qui peut être disposé sur une face d'une platine de montre du mouvement ou d'une autre plaque support. Ce système à barillet peut être à simple barillet ou à deux barillets bien connus et disposant d'une sortie de charge et d'une sortie de décharge pour entraîner notamment un rouage de base de temps non représenté.

Le mouvement d'horlogerie mécanique 1 comprend par exemple sur une face d'une platine de montre 100 ou d'une plaque support, un différentiel 2 monté rotatif autour d'un axe de rotation et relié respectivement à la sortie de charge et à la sortie de décharge du système à barillet. Le différentiel 2 est relié directement ou par l'intermédiaire d'un étage réducteur ou chaîne de réduction de vitesse de rotation 3, 4 à la sortie de charge et à la sortie de décharge du système à barillet. De préférence, le différentiel 2 peut être relié par l'intermédiaire d'un étage réducteur 3, 4 de vitesse de rotation à la sortie de charge et à la sortie de décharge du système à barillet de manière à réduire la rotation pour la détection de la réserve de marche expliquée ci-après. Depuis la sortie de décharge du système à barillet, un ensemble de roues, par exemple de roues d'engrenages 4a, 4b, 4c, 4d, 4e peut être prévu entre une roue de sortie de décharge du système à barillet et le différentiel 2. Bien entendu, pour la charge du système à barillet, un ensemble de roues, par exemple de roues d'engrenage 3a, 3b, 3c, 3d peut être utilisé entre un organe de remontage et la sortie de charge du système à barillet, ce qui définit plutôt un étage multiplicateur dans ce sens.

Le différentiel 2 comprend une première roue de charge 2c et une seconde roue de décharge 2d disposée de préférence sur un même axe de rotation que la première roue de charge 2c. Le différentiel 2 comprend encore, une roue intermédiaire 2i entre la roue de charge 2c et la roue de décharge 2d et en contact de la roue de charge et de la roue de décharge notamment par l'intermédiaire d'un agencement à roulement à billes ou à rouleaux. La première roue de charge 2c peut entraîner une première roue 3a de l'ensemble de roues de charge 3, alors que la seconde roue de décharge 2d peut être entraînée en rotation par la roue finale 4a de l'ensemble de roues de décharge 4.

Dans un fonctionnement normal du mouvement d'horlogerie après une opération de charge du système à barillet, la roue de charge 2c reste fixe sans rotation, alors que la roue de décharge 2d est en rotation. De cette manière, la roue intermédiaire 2i est entraînée en rotation dans une même direction que la roue de décharge 2d, mais avec une vitesse de rotation plus petite que la vitesse de rotation de la roue de décharge 2d. Par contre pour une opération de charge du système à barillet, la roue de charge 2c est entraînée dans une direction de rotation opposée à la direction de rotation de la roue de décharge. Cela a pour conséquence d'entraîner la roue intermédiaire 2i aussi dans la direction de rotation de la roue de charge 2c, étant donné que la rotation générée à la roue de charge 2c est plus grande dans ce cas que la rotation de la roue de décharge 2d.

Comme également montrée aux figures 2a, 2b, 3a et 3b, la roue intermédiaire 2i du différentiel 2 est reliée à un mobile de blocage 5. Ce mobile de blocage 5 peut tourner autour d'un axe de rotation d'une position de réserve de marche maximale comme représenté aux figures 2a et 3a, à une position de réserve de marche à zéro, qui est une position de blocage du mouvement d'horlogerie, comme représenté aux figures 2b et 3b.

Le mobile de blocage 5 comprend une première roue 5', qui est fixée sur l'axe de rotation. Cette première roue 5' est en contact de la roue intermédiaire 2i du différentiel 2 et entraînée par ladite roue intermédiaire 2i. La première roue 5' peut comprendre une denture pour engrener avec une denture de la roue intermédiaire 2i. Le mobile de blocage 5 peut comprendre encore une seconde roue 5" fixée sur l'axe de rotation et disposée de manière coaxiale au-dessus et parallèle à la première roue 5'. Cette seconde roue 5" est prévue pour être reliée directement à un indicateur 7 de réserve de marche ou par l'intermédiaire d'une roue d'entraînement 6, 6' à l'indicateur 7 de réserve de marche.

Il est à noter que le mobile de blocage 5 peut aussi ne comprendre qu'une seule roue 5' en contact de la roue intermédiaire 2i du différentiel, et reliée directement à l'indicateur 7 de réserve de marche ou par l'intermédiaire de la roue d'entraînement 6, 6' à l'indicateur 7 de réserve de marche.

Le mobile de blocage 5 comprend encore un élément de blocage 15 monté sur l'axe de rotation et destiné à venir en contact de la roue de décharge 2d du différentiel 2 pour le blocage du mouvement, quand la réserve de marche est à zéro. L'élément de blocage 15 est de préférence disposé entre la première roue 5' et la seconde roue 5" du mobile de blocage 5. Cet élément de blocage peut se présenter sous la forme d'un doigt 15 avec une portion 15' de contact avec la roue de décharge 2d en position de blocage. Cette portion 15' de contact est de préférence une dent 15' venant s'insérer entre deux dents d'une denture de la roue de décharge 2d du différentiel 2 pour bloquer le mouvement.

Il peut encore être prévu que le doigt 15 est monté libre de rotation sur l'axe de rotation et muni encore d'un ergot 15" disposé dans une ouverture 25 en forme de banane réalisée dans la première roue 5' du mobile de blocage 5. Lors de la rotation de la roue intermédiaire 2i du différentiel, l'ergot 15" du doigt 15 vient en appui d'une extrémité de l'ouverture 25 en forme de banane de la première roue 5', ce qui permet d'entraîner le doigt 15 de la position de réserve de marche maximale comme représenté aux figures 1a, 2a et 3a, à la position de réserve de marche à zéro comme représenté aux figures 1b, 2b et 3b, qui correspond à une position de blocage du mouvement d'horlogerie. L'ouverture en forme de banane 25 décrit un arc de cercle autour de l'axe de rotation du mobile de blocage 5, par exemple d'un angle entre 10° et 60°.

Dans une forme d'exécution non représentée, l'élément de blocage peut être réalisé sur la première roue 5' en saillie sous la forme d'un cran, qui est destiné à venir en contact de la roue de décharge 2d du différentiel en position de blocage lorsque la réserve de marche est à zéro.

Selon la forme d'exécution présentée aux figures 1a, 1b, 2a et 2b, la roue d'entraînement 6 est entraînée en rotation par la seconde roue 5" du mobile de blocage 5. La périphérie de cette roue d'entraînement 6 peut comprendre une denture pour engrener avec une denture extérieure réalisée en périphérie de la seconde roue 5". Un pignon central 6' de la roue d'entraînement 6 de diamètre inférieur vient en contact d'une roue d'affichage 7 de l'indicateur de réserve de marche. Le pignon central 6' comprend une denture pour engrener avec une denture de la roue d'affichage 7 de l'indicateur de réserve de marche. Une aiguille peut être prévue fixée sur l'axe de rotation de la roue d'affichage 7 montée sur la platine de montre 100. L'aiguille d'indication de la réserve de marche peut être observée sur un cadran de montre pour l'indication de la réserve de marche.

A partir de la description qui vient d'être faite, plusieurs variantes de réalisation du mouvement mécanique d'horlogerie à moyens de détection de réserve de marche peuvent être conçues par l'homme du métier sans sortir du cadre de l'invention définie par les revendications. L'élément de blocage du mobile de blocage peut aussi être entraîné d'une manière rectiligne par la première roue du mobile de blocage pour venir bloquer la roue de décharge du différentiel lorsque la réserve de marche est à zéro. Le mouvement d'horlogerie peut se présenter sous la forme d'un module avec tous les éléments disposés dans ledit module.

## Revendications

1. Mouvement d'horlogerie mécanique (1) à indication de la réserve de marche, comprenant au moins un système à barillet avec une sortie de charge en liaison avec une roue de charge (2c) d'un différentiel (2), et avec une sortie de décharge en liaison avec une roue de décharge (2d) du différentiel (2),
le mouvement comprenant un mobile de blocage (5) entraîné en rotation par une roue intermédiaire (2i) du différentiel (2), le mobile de blocage (5) étant en liaison avec un indicateur de réserve de marche (7) pour afficher la réserve de marche,
le mobile de blocage (5) comprenant un élément de blocage (15) pour venir en contact de la roue de décharge (2d) du différentiel (2), quand l'indicateur de réserve de marche indique zéro afin de bloquer le mouvement d'horlogerie, et
**caractérisé en ce que** le mobile de blocage (5) comprend une première roue (5') fixée sur l'axe de rotation dudit mobile de blocage (5) et en contact direct avec la roue intermédiaire (2') du différentiel (2) pour être entraînée en rotation.

2. Mouvement d'horlogerie mécanique (1) selon la revendication 1, **caractérisé en ce que** le mobile de blocage (5) entraîne l'indicateur de réserve de marche (7) par l'intermédiaire d'une roue d'entraînement (6).

3. Mouvement d'horlogerie mécanique (1) selon la revendication 2, **caractérisé en ce que** la roue d'entraînement (6) entraîne en rotation une roue d'affichage (7) de l'indicateur de réserve de marche.

4. Mouvement d'horlogerie mécanique (1) selon la revendication 1, **caractérisé en ce que** le mobile de blocage (5) comprend une seconde roue (5") montée et fixée sur l'axe de rotation en étant coaxiale et parallèle à la première roue (5'), et **en ce que** la seconde roue (5") entraîne l'indicateur de réserve de marche (7) par l'intermédiaire d'une roue d'entraînement (6).

5. Mouvement d'horlogerie mécanique (1) selon la revendication 1, **caractérisé en ce que** l'élément de blocage du mobile de blocage (5) est sous la forme d'un doigt (15) avec une portion (15') de contact avec la roue de décharge (2d) en position de blocage.

6. Mouvement d'horlogerie mécanique (1) selon la revendication 5, **caractérisé en ce que** la portion de contact est une dent (15') venant s'insérer entre deux dents d'une denture de la roue de décharge (2d) du différentiel (2) en position de blocage du mouvement.

7. Mouvement d'horlogerie mécanique (1) selon la revendication 5, **caractérisé en ce que** le doigt (15) est monté sur l'axe de rotation du mobile de blocage (5).

8. Mouvement d'horlogerie mécanique (1) selon la revendication 7, **caractérisé en ce que** le doigt (15) comprend un ergot (15") disposé dans une ouverture (25) en forme d'arc de cercle réalisée dans une première roue (5') fixée sur un axe de rotation, la première roue (5') étant en contact direct avec la roue intermédiaire (2i) du différentiel (2) pour être entraînée en rotation.

9. Mouvement d'horlogerie mécanique (1) selon la revendication 8, **caractérisé en ce que** l'ouverture (25) en forme de banane décrit un arc de cercle autour de l'axe de rotation du mobile de blocage (5), et **en ce que** le doigt (15) est libre de rotation sur l'axe de rotation et entraîné en rotation sur la première roue (5') par son ergot (15") en contact d'une extrémité de l'ouverture (25) en forme de banane de la première roue (5').

10. Mouvement d'horlogerie mécanique (1) selon la revendication 8, **caractérisé en ce que** le doigt (15) est disposé entre la première roue (5') du mobile de blocage (5) et une seconde roue (5") du mobile de blocage (5), qui entraîne une roue d'entraînement (6) en contact de l'indicateur (7) de réserve de marche.

11. Mouvement d'horlogerie mécanique (1) selon la revendication 1, **caractérisé en ce que** l'élément de blocage du mobile de blocage (5) est réalisé sur la première roue (5') en saillie sous la forme d'un cran destiné à venir en contact de la roue de décharge (2d) du différentiel (2) en position de blocage, lorsque la réserve de marche est à zéro.

## Patentansprüche

1. Mechanisches Uhrwerk (1) mit Anzeige der Gangreserve, umfassend mindestens ein Federhaussystem mit einem Beladeausgang in Verbindung mit einem Beladerad (2c) eines Differentials (2) und mit einem Entladeausgang in Verbindung mit einem Entladerad (2d) des Differentials (2),
wobei das Werk ein Blockierdrehteil (5) umfasst, das durch ein Zwischenrad (2i) des Differentials (2) drehend angetrieben wird, und das Blockierdrehteil (5) mit einem Gangreserveanzeiger (7) in Verbindung steht, um die Gangreserve anzuzeigen,
wobei das Blockierdrehteil (5) ein Blockierelement (15) umfasst, um mit dem Entladerad (2d) des Differentials (2) in Kontakt zu gelangen, wenn der Gangreserveanzeiger null anzeigt, um das Uhrwerk zu blockieren, und
**dadurch gekennzeichnet, dass** das Blockierdrehteil (5) ein erstes Rad (5') umfasst, das an der Drehachse des Blockierdrehteils (5) befestigt ist und mit dem Zwischenrad (2i) des Differentials (2) in direktem Kontakt steht, um drehend angetrieben zu werden.

2. Mechanisches Uhrwerk (1) nach Anspruch 1, **dadurch gekennzeichnet, dass** das Blockierdrehteil (5) den Gangreserveanzeiger (7) über ein Antriebsrad (6) antreibt.

3. Mechanisches Uhrwerk (1) nach Anspruch 2, **dadurch gekennzeichnet, dass** das Antriebsrad (6) ein Anzeigerad (7) des Gangreserveanzeigers drehend antreibt.

4. Mechanisches Uhrwerk (1) nach Anspruch 1, **dadurch gekennzeichnet, dass** das Blockierdrehteil (5) ein zweites Rad (5") enthält, das an der Drehachse koaxial und parallel zu dem ersten Rad (5') montiert und befestigt ist, und dass das zweite Rad (5") den Gangreserveanzeiger (7) über ein Antriebsrad (6) antreibt.

5. Mechanisches Uhrwerk (1) nach Anspruch 1, **dadurch gekennzeichnet, dass** das Blockierelement des Blockierdrehteils (5) die Form eines Fingers (15) mit einem Abschnitt (15') für den Kontakt mit dem Entladerad (2d) in der Blockierposition aufweist.

6. Mechanisches Uhrwerk (1) nach Anspruch 5, **dadurch gekennzeichnet, dass** der Kontaktabschnitt ein Zahn (15') ist, der sich in der Blockierposition des Werks zwischen zwei Zähne einer Zahnung des Entladerades (2d) des Differentials (2) schiebt.

7. Mechanisches Uhrwerk (1) nach Anspruch 5, **dadurch gekennzeichnet, dass** der Finger (15) an der Drehachse des Blockierdrehteils (5) montiert ist.

8. Mechanisches Uhrwerk (1) nach Anspruch 7, **dadurch gekennzeichnet, dass** der Finger (15) einen Stift (15") aufweist, der in einer kreisbogenförmigen Öffnung (25) in einem ersten Rad (5') angeordnet ist, das an einer Drehachse befestigt ist, wobei das erste Rad (5') mit dem Zwischenrad (2i) des Differentials (2) in direktem Kontakt ist, um drehend angetrieben zu werden.

9. Mechanisches Uhrwerk (1) nach Anspruch 8, **dadurch gekennzeichnet, dass** die Öffnung (25) in Form einer Banane einen Kreisbogen um die Drehachse des Blockierdrehteils (5) beschreibt und dass der Finger (15) an der Drehachse frei drehbar ist und an dem ersten Rad (5') durch seinen Stift (15") in Kontakt mit einem Ende der bananenförmigen Öffnung (25) des ersten Rades (5') rotatorisch angetrieben wird.

10. Mechanisches Uhrwerk (1) nach Anspruch 8, **dadurch gekennzeichnet, dass** der Finger (15) zwischen dem ersten Rad (5') des Blockierdrehteils (5) und einem zweiten Rad (5") des Blockierdrehteils (5), das ein Antriebsrad (6) in Kontakt mit dem Gangreserveanzeiger (7) antreibt, angeordnet ist.

11. Mechanisches Uhrwerk (1) nach Anspruch 1, **dadurch gekennzeichnet, dass** das Blockierelement des Blockierdrehteils (5) an dem ersten Rad (5') in Form einer vorstehenden Kerbe ausgebildet ist, die dazu bestimmt ist, mit dem Entladerad (2d) des Differentials (2) in der Blockierposition in Kontakt zu gelangen, wenn die Gangreserve null ist.

## Claims

1. Mechanical timepiece movement (1) with running reserve indication, comprising at least one barrel system with a winding output connected to a winding wheel (2c) of a differential gear (2), and with an unwinding output connected to an unwinding wheel (2d) of the differential gear (2),
the movement including a locking wheel set (5) driven in rotation by an intermediate wheel (2i) of the differential gear (2), the locking wheel set (5) being connected to a running reserve indicator (7) to display the running reserve,
the locking wheel set (5) including a locking element (15) for coming into contact with the unwinding wheel (2d) of the differential gear (2), when the running reserve indicator indicates zero in order to lock the timepiece movement, and
**characterized in that** the locking wheel set (5) includes a first wheel (5') fixed on the axis of rotation of the locking wheel set (5) and in direct contact with the intermediate wheel (2i) of the differential gear (2) to be driven in rotation.

2. Mechanical timepiece movement (1) according to claim 1, **characterized in that** the locking wheel set (5) drives the running reserve indicator (7) via a drive wheel (6).

3. Mechanical timepiece movement (1) according to claim 2, **characterized in that** the drive wheel (6) drives in rotation a display wheel (7) of the running reserve indicator.

4. Mechanical timepiece movement (1) according to claim 1, **characterized in that** the locking wheel set (5) includes a second wheel (5") mounted and fixed on the axis of rotation coaxially and parallel to the first wheel (5'), and **in that** the second wheel (5") drives the running reserve indicator (7) via a drive wheel (6).

5. Mechanical timepiece movement (1) according to claim 1, **characterized in that** the locking element of the locking wheel set (5) is in the form of a finger (15) with a portion (15') in contact with the unwinding wheel (2d) in the locking position.

6. Mechanical timepiece movement (1) according to claim 5, **characterized in that** the contact portion is a tooth (15') that is inserted between two teeth of a toothing of the unwinding wheel (2d) of the differential gear (2) in the position locking the movement.

7. Mechanical timepiece movement (1) according to claim 5, **characterized in that** the finger (15) is mounted on the axis of rotation of the locking wheel set (5).

8. Mechanical timepiece movement (1) according to claim 7, **characterized in that** the finger (15) includes a lug (15") disposed inside an aperture (25) in an arc of a circle made inside a first wheel (5') fixed on an axis of rotation, the first wheel (5') being in direct contact with the intermediate wheel (2i) of the differential gear (2) to be driven in rotation.

9. Mechanical timepiece movement (1) according to claim 8, **characterized in that** the banana-shaped aperture (25) describes an arc of a circle about the axis of rotation of the locking wheel set (5), and **in that** the finger (15) rotates freely on the axis of rotation and is driven in rotation on the first wheel (5') via the lug thereof (15") in contact with one end of the banana-shaped aperture (25) of the first wheel (5').

10. Mechanical timepiece movement (1) according to claim 8, **characterized in that** the finger (15) is disposed between the first wheel (5') of the locking wheel set (5) and a second wheel (5") of the locking wheel set (5), which drives a drive wheel (6) in contact with the running reserve indicator (7).

11. Mechanical timepiece movement (1) according to claim 1, **characterized in that** the locking element of the locking wheel set (5) is made on the first wheel (5') projecting in the form of a catch intended to come into contact with the unwinding wheel (2d) of the differential gear (2) in the locking position, when the running reserve is at zero.
